# EUROPÄISCHE PATENTSCHRIFT

(11) **EP 1 749 926 B1**
(45) Veröffentlichungstag und Bekanntmachung des Hinweises auf die Patenterteilung: **05.08.2009**
(21) Anmeldenummer: 06114394.7
(22) Anmeldetag: 23.05.2006
(51) Int. Cl.: D21F 3/02, D21F 3/04, D21G 1/02

(54) **Pressanordnung**
Pressing arrangement
Dispositif de pressage

(30) Priorität: 03.08.2005 DE 102005036455
(43) Veröffentlichungstag der Anmeldung: 07.02.2007
(73) Patentinhaber: Voith Patent GmbH, 89522 Heidenheim (DE)
(72) Erfinder: Augscheller, Thomas, 89429 Bachhagel (DE); Mirsberger, Peter, 88255 Baienfurt (DE); Schütte, Andreas, 89518 Heidenheim (DE); Meschenmoser, Andreas, 88263 Horgenzell (DE); Krägeloh, Eckart, 89522 Heidenheim (DE)
(74) Vertreter: Kunze, Klaus

(56) Entgegenhaltungen:
- EP-A- 1 340 849
- DE-A1- 10 128 863
- DE-A1- 19 944 652

## Beschreibung

Die Erfindung betrifft eine Pressanordnung zur Entwässerung oder Glättung einer Papier-, Karton-, Tissue- oder einer anderen Faserstoffbahn in einer Maschine zur Herstellung und/oder Veredlung derselben mit einer Presswalze und wenigstens einer Gegenwalze, welche mit der Presswalze jeweils einen Pressspalt bildet, wobei zumindest eine Gegenwalze einen rotierenden Walzenmantel besitzt, der von einem Anpresselement, welches sich auf der Achse der Gegenwalze abstützt, zur Presswalze gedrückt wird und die Presswalze eine mitrotierende Achse aufweist, welche sich in Lagern von Supportteilen abstützt, wie sie z.B. aus dem Dokument EP 134849 bekannt ist.

Derartige Pressanordnungen sind seit langem bekannt, wobei die Achsen der Walzen von Lagern aufgenommen werden, deren Lagergehäuse in der Stuhlung oder in separaten Stuhlungsteilen untergebracht sind.

Dabei wird jedoch nur unzureichend auf die unterschiedlichen Belastungen und Anforderungen eingegangen.

Die Aufgabe der Erfindung ist es daher, eine einfache und sichere Lagerung der Walzen zu gewährleisten.

Erfindungsgemäß wurde die Aufgabe dadurch gelöst, dass die Auflagefläche der Supportteile für das jeweilige Lager der Presswalze im Bereich der resultierenden Lagerlast relativ elastisch gestaltet ist.

Während die Achse der Gegenwalze mit dem Anpresselement feststeht, rotiert die Achse der Presswalze. Wegen der damit verbundenen Wechselbiegebeanspruchung sind die Achse der Presswalze und somit auch ihre Lager relativ groß ausgebildet.

Die hohe Beanspruchung begrenzt die Lebensdauer der Lager der Presswalze erheblich.

Dem soll nun durch die elastische Auflagefläche, welche das Ergebnis einer elastischen Gestaltung des Supportteils im Bereich seiner Lastzone ist, begegnet werden.

Wesentlich ist dabei, dass die elastische Auflagefläche elastischer als der andere Umfangsbereich um die zu lagernde Achse der Presswalze ist.

Dies führt dazu, dass mehr Wälzkörper o. ä. Lagerkörper unter Belastung zum Tragen kommen. Die Spitzenbelastungen der genau in der resultierenden Kraftrichtung befindlichen Wälzkörper wird so erheblich reduziert.

Idealerweise soll das Supportteil das Lager wie ein elastisches Band umschlingen, was zu einer günstigeren Verteilung der Wälzkörper-Kraft führt.

Die resultierende Lagerlast bzw. Kraftrichtung ergibt sich aus der Gewichtskraft der Presswalze und der von der oder den Gegenwalzen ausgehenden Presskräfte.

Um die Belastung auf einen möglichst großen Umfangsbereich des Lagers und somit auch viele Wälzkörper zu verteilen, sollte sich die elastische Auflagefläche über einen Umfangsbereich von 60 bis 90°, vorzugsweise von 30 bis 120° des Lagers der Presswalze erstrecken.

Zur Bildung einer elastischen Auflagefläche, insbesondere in Form eines Bandes, ist es in vorteilhafter Weise möglich, dass das Supportteil Aussparungen vorzugsweise in Form von Schlitzen gegenüber dem Lager im Bereich der entsprechenden Auflagefläche aufweist.

Diese Aussparungen erhöhen die Nachgiebigkeit des Supportteils im Bereich der Auflage des Lagers.

Alternativ oder ergänzend ist es aber auch von Vorteil, wenn das Supportteil im Bereich der elastischen Auflagefläche elastisches Material aufweist oder gar von diesem gebildet wird.

Alternativ oder ergänzend kann es aber auch von Vorteil sein, wenn sich das Supportteil an einem oder mehreren Fixpunkten an einer Stuhlung abstützt oder von dieser getragen wird, die außerhalb des Kreissektors liegen, der von der Achse der Presswalze und der elastischen Auflagefläche gebildet wird.
Die erhöhte Elastizität des Supportteils ergibt sich dabei im Bereich der Auflagefläche durch die fehlende Abstützung an Fixpunkten.

Da es im Betrieb zu thermischen Längenänderungen kommen kann, was sich auf den Achsabstand der Lager auswirkt, sollte die Presswalze ein, vorzugsweise auf der Führerseite angeordnetes Loslager, insbesondere in Form eines Carblagers besitzen. Das Loslager erlaubt das Verschieben der Achse der Presswalze.

Dies erhöht die Belastbarkeit und verlängert die Lebensdauer der Lagerung der Presswalze.

Carblager sind toroidale Rollenlager mit hoher radialer Belastungsfähigkeit, die Fluchtungsfehler und Axialversätze ausgleichen können.

Besondere Vorteile hat die Anwendung der Erfindung bei Pressanordnungen, bei denen zumindest eine Gegenwalze einen flexiblen Walzenmantel besitzt, wobei das Anpresselement zur Bildung eines verlängerten Pressspaltes eine konkave Pressfläche aufweist.

Vorteile bei der Herstellung und Montage ergeben sich, wenn die Lager, insbesondere der Presswalze und zumindest einer Gegenwalze mit Anpresselement sich in separaten Supportteilen abstützen und die separaten Supportteile zumindest an einem Walzenende über wenigstens einen Zugstab miteinander verbunden sind.

Dabei ist es im Interesse einer einfachen und schnell lösbaren Verbindung von Vorteil, wenn sich die Zugstäbe, vorzugsweise herausziehbar in Aussparungen der Supportteile befinden.

Eine gute Zugänglichkeit bei Vermeidung einer Belastung der Zugstäbe durch Querkräfte infolge von thermischen Längenänderungen der Achsen ist gegeben, wenn die Zugstäbe in axialer Richtung herausziehbar sind.

Um die Zugstäbe optimal vor Querkräften zu schonen, sollten die Zugstäbe etwa parallel der, die Lagergehäuse der Press- und der Gegenwalze verbindenden Tangente verlaufen.

Damit verlaufen die Zugstäbe ungefähr in der Ebene des Kraftflusses.

Nachfolgend soll die Erfindung an einem Ausführungsbeispiel näher erläutert werden. In der beigefügten Zeichnung zeigt:
- Figur 1:: einen schematischen Querschnitt durch eine Pressanordnung mit 2 Gegenwalzen 6,7;
- Figur 2:: eine andere Pressanordnung mit einer Gegenwalze 6 und
- Figur 3:: eine Pressanordnung mit 3 Pressspalten.

In allen Pressanordnungen bildet die Presswalze 5 mit einer hier beispielhaft über dieser angeordneten Gegenwalze 6 einen Pressspalt.

Diese Gegenwalze 6 besitzt einen flexiblen Walzenmantel 18 aus faserverstärktem Kunststoff, der von einem, vorzugsweise hydraulishen Anpresselement 8 mit konkaver Pressfläche, welches sich auf der feststehenden Achse 17 abstützt, zur Presswalze 5 gedrückt wird.

Dabei bildet sich ein verlängerter Pressspalt, der eine volumenschonende und dennoch intensive Entwässerung ermöglicht.

Die Pressanordnung kann jedoch auch zur Glättung eingesetzt werden.

Durch die Pressspalte läuft die Faserstoffbahn 1 gemeinsam mit zumindest einem wasseraufnehmenden Entwässerungsband 2,3,4 in Form eines Pressfilzes.

Die Presswalze 5 besitzt eine rotierende Achse 10, welche wegen der stärkeren dynamischen Belastung wesentlich größer als die Achse 17 der Gegenwalze 6 ist.

Das Lager 9 für die Achse 10 der Presswalze 5 stützt sich beidseitig je in einem separaten Supportteil 16 ab.

Auch das Lager der Achse 17 der Gegenwalze 6 wird von separaten Supportteilen 15 aufgenommen.

Die sich gegenüberliegenden Supporteile 15, 16 sind zumindest am führerseitigen Walzenende über jeweils zwei Zugstäbe 11 miteinander verbunden.

Diese Zugstäbe 11 befinden sich in Aussparungen der Supporteile 15,16 und besitzen zur Realisierung einer formschlüssigen Verbindung mit diesen an den Enden Verdickungen.

Die Zugstäbe 11 sind im unbelasteten Zustand, d.h. bei entlastetem Spreizelement 19 und entlastetem Anpresselement 8 axial aus den Aussparungen herausziehbar. Wird jedoch der Abstand zwishen den Supportteilen 15,16 über das Spreizelement 19 vergrößert, so spannt sich auch die Verbindung über die Zugstäbe 11 in den Aussparungen.

Diese Verbindung ist einfach in der Ausführung und Handhabung.

Das führerseitige Supportteil 15 der Gegenwalze 6 ist in seiner Ausdehnung kleiner als der Walzenmantel 18 der Gegenwalze 6. So kann bei Bedarf der Walzenmantel 18 zum Wechseln einfach über das Supportteil 15 geschoben werden.

Da die Lagergehäuse unterschiedlich groß sind, sind die beidseitig der Pressebene angeordneten Zugstäbe 11 in Richtung der Gegenwalze 6 zur Pressebene geneigt.
Dabei verlaufen die Zugstäbe 11 etwa gemäß der, die Lagergehäuse der Press- 5 und der Gegenwalze 6 verbindenden Tangente 20, so dass sie sich etwa in der Ebene des umlaufenden Kraftflusses der beiden Lager 9 befinden.

Damit wird eine Biegebelastung der Supportteile 15,16 verhindert.

Durch thermisch bedingte Längenänderung kann sich der Lager-Achsabstand verändern. Daher ist vorzugsweise das führerseitige Lager 9 der Presswalze 5 als Loslager, insbesondere als CarbLager mit hoher, radialer Belastbarkeit ausgeführt.

Wesentlich ist bei allen Ausführungen, dass die Auflagefläche A der Supportteile 16 für das jeweilige Lager 9 der Presswalze 5 im Bereich der resultierenden Lagerlast 12 relativ elastisch gestaltet ist.

Diese erhöhte Elastizität des Supportteiles 16 sorgt dafür, dass mehr Wälzkörper des Lagers 9 bei Belastung desselben zum Tragen kommen. Im Ergebnis vermindert sich die Spitzenbelastung der Wälzkörper, was zu einer wesentlichen Verlängerung der Lebensdauer des Lagers 9 führt.

Die resultierende Lagerlast 12 ergibt sich aus der Gewichtskraft der Presswalze 5 und der Presskräfte der Gegenwalzen 6,7.

Um eine möglichst umfassende Entlastung zu erreichen, erstreckt sich die elastische Auflagefläche über ca. 90° des Lagerumfangs.

Gemäß Figur 1 kann die Elastizität der Auflagefläche A durch eine Aussparung 13 in Form eines in Umfangsrichtung gegenüber dem Lager 9 verlaufenden Schlitzes im Supportteil 16 erhöht werden.

Die Presswalze 5 bildet noch mit einer angedeuteten, zylindrischen Gegenwalze 7 einen weiteren Pressspalt.

Eine andere Form wird in Figur 2 gezeigt. Dabei stützt sich das Supportteil 16 der Presswalze 5 außerhalb des Kreissektors, der von der Achse 10 der Presswalze 5 und der elastischen Auflagefläche A gebildet wird, beidseitig über je einen Fixpunkten 14 in Form einer Stütze auf einer Stuhlung der Pressanordnung ab.

Das Supportteil 16 zwischen diesen Fixpunkten 14 ist ausreichend nachgiebig um die gewünschte Auflagefläche A bilden zu können.

Die in Figur 3 dargestellte Pressanordnung besitzt 4 Pressspalte, wobei der vierte Pressspalt in Ergänzung der Pressanordnung von Figur 1 zwischen zwei Gegenwalzen 7 gebildet wird.

Das Supportteil 16 der Presswalze 5 wird von einem seitlichen Hebel der Stuhlung, welcher den Fixpunkt 14 bildet, getragen.

Da der Fixpunkt 14 außerhalb des Kreissektors der Auflagefläche A liegt, sorgt die Elastizität des Supportteils 16 in ausreichendem Umfang für die Herausbildung einer elastischen Auflagefläche A für das Lager 9.

## Patentansprüche

1. Pressanordnung zur Entwässerung oder Glättung einer Papier-, Karton-, Tissue- oder einer anderen Faserstoffbahn (1) in einer Maschine zur Herstellung und/oder Veredlung derselben mit einer Presswalze (5) und wenigstens einer Gegenwalze (6,7), welche mit der Presswalze (5) jeweils einen Pressspalt bildet, wobei zumindest eine Gegenwalze (6) einen rotierenden Walzenmantel (18) besitzt, der von einem Anpresselement (8), welches sich auf der Achse (17) der Gegenwalze (6) abstützt, zur Presswalze (5) gedrückt wird und die Presswalze (5) eine mitrotierende Achse (10) aufweist, welche sich in Lagern (9) von Supportteilen (16) abstützt, **dadurch gekennzeichnet, dass**
die Auflagefläche (A) der Supportteile (16) für das jeweilige Lager (9) der Presswalze (5) im Bereich der resultierenden Lagerlast (12) relativ elastisch gestaltet ist, so dass die Auflagefläche (A) elastischer als der andere Umfangsbereich um die zu lagernde Achse (10) der Presswalze (5) ist.

2. Pressanordnung nach Anspruch 1, **dadurch gekennzeichnet, dass**
sich die elastische Auflagefläche (A) über einen Umfangsbereich von 60 bis 90°, vorzugsweise von 30 bis 120° erstreckt.

3. Pressanordnung nach Anspruch 1 oder 2, **dadurch gekennzeichnet, dass**
das Supportteil (16) zur Realisierung einer elastischen Auflagefläche (A) Aussparungen (13), vorzugsweise in Form von Schlitzen gegenüber dem Lager (9) im Bereich der entsprechenden Auflagefläche (A) aufweist.

4. Pressanordnung nach einem der vorhergehenden Ansprüche, **dadurch gekennzeichnet, dass**
das Supportteil (16) im Bereich der elastischen Auflagefläche (A) elastisches Material aufweist.

5. Pressanordnung nach einem der vorhergehenden Ansprüche, **dadurch gekennzeichnet, dass**
sich das Supportteil (16) an einem oder mehreren Fixpunkten (14) an einer Stuhlung abstützt oder von dieser getragen wird, die außerhalb des Kreissektors liegen, der von der Achse (10) der Presswalze (5) und der elastischen Auflagefläche (A) gebildet wird.

6. Pressanordnung nach einem der vorhergehenden Ansprüche, **dadurch gekennzeichnet, dass**
die Presswalze (5) ein, vorzugsweise auf der Führerseite angeordnetes Loslager (9), insbesondere in Form eines Carblagers besitzt.

7. Pressanordnung nach einem der vorhergehenden Ansprüche, **dadurch gekennzeichnet, dass**
zumindest eine Gegenwalze (6) einen flexiblen Walzenmantel (18) besitzt und das Anpresselement (8) zur Bildung eines verlängerten Pressspaltes eine konkave Pressfläche aufweist.

8. Pressanordnung nach einem der vorhergehenden Ansprüche, **dadurch gekennzeichnet, dass**
sich die Lager (9) der Presswalze (5) und die Lager zumindest einer Gegenwalze (6) mit einem Anpresselement (8) in separaten Supportteilen (15,16) abstützen.

9. Pressanordnung nach Anspruch 8, **dadurch gekennzeichnet, dass**
die separaten Supportteile (15,16) zumindest an einem Walzenende über wenigstens einen Zugstab (11) miteinander verbunden sind.

10. Pressanordnung nach Anspruch 9, **dadurch gekennzeichnet, dass**
die Supportteile 15,16 über zumindest zwei Zugstäbe (11) miteinander verbunden sind.

11. Pressanordnung nach Anspruch 10, **dadurch gekennzeichnet, dass**
die Zugstäbe (11) annähernd parallel zu der, die Lagergehäuse der Presse (5) und der Gegenwalze (6) verbindenden Tangente (20) verlaufen.

## Claims

1. Press arrangement for dewatering or smoothing a paper, board, tissue or other fibrous web (1) in a machine for producing and/or finishing the same, having a press roll (5) and at least one mating roll (6, 7), which in each case forms a press nip with the press roll (5), at least one mating roll (6) having a rotating roll shell (18), which is pressed towards the press roll (5) by a pressing element (8) which is supported on the shaft (17) of the mating roll (6), and the press roll (5) having a co-rotating shaft (10) which is supported in bearings (9) of support parts (16),
**characterized in that**
the contact area (A) of the support parts (16) for the respective bearing (9) of the press roll (5) in the region of the resultant bearing load (12) is configured to be relatively resilient, so that the contact area (A) is more resilient than the other circumferential region about the shaft (10) to be supported of the press roll (5).

2. Press arrangement according to Claim 1, **characterized in that** the resilient contact area (A) extends over a circumferential region of 60 to 90°, preferably of 30 to 120°.

3. Press arrangement according to Claim 1 or 2, **characterized in that,** in order to implement a resilient contact area (A), the support part (16) has cut-outs (13), preferably in the form of slots opposite the bearing (9) in the region of the corresponding contact area (A).

4. Press arrangement according to one of the preceding claims, **characterized in that** the support part (16) has resilient material in the region of the contact area (A).

5. Press arrangement according to one of the preceding claims, **characterized in that** the support part (16) is supported on one or more fixed points (14) on framing or is carried by the latter, which are located outside the circular sector which is formed by the shaft (10) of the press roll (5) and the resilient contact area (A).

6. Press arrangement according to one of the preceding claims, **characterized in that** the press roll (5) has a loose bearing (9), in particular in the form of a CARB bearing, preferably arranged on the operators' side.

7. Press arrangement according to one of the preceding claims, **characterized in that** at least one mating roll (6) has a flexible roll shell (18) and the pressing element (8) has a concave pressing surface in order to form an extended press nip.

8. Press arrangement according to one of the preceding claims, **characterized in that** the bearings (9) of the press roll (5) and the bearings of at least one mating roll (6) having a pressing element (8) are supported in separate support parts (15, 16).

9. Press arrangement according to Claim 8, **characterized in that,** at at least one roll end, the separate support parts (15, 16) are connected to each other via at least one tie rod (11).

10. Press arrangement according to Claim 9, **characterized in that** the support parts (15, 16) are connected to each other via at least two tie rods (11).

11. Press arrangement according to Claim 10, **characterized in that** the tie rods (11) run approximately parallel to the tangent (20) connecting the bearing housings of the press roll (5) and the mating roll (6).

## Revendications

1. Dispositif de pressage pour le séchage ou le lissage d'une bande de papier, de carton, d'essuie-tout ou d'une autre bande de matière fibreuse (1) dans une machine pour la fabrication et/ou le traitement d'une telle bande, avec un rouleau presseur (5) et au moins un rouleau d'appui (6, 7), qui forme chaque fois une fente de pressage avec le rouleau presseur (5), dans lequel au moins un rouleau d'appui (6) possède une enveloppe de rouleau tournante (18), qui est pressée sur le rouleau presseur (5) par un élément de pressage (8) qui s'appuie sur l'axe (17) du rouleau d'appui (6), et le rouleau presseur (5) présente un axe tournant solidairement (10), qui est appuyé dans des paliers (9) de pièces de support (16), **caractérisé en ce que** la face d'appui (A) des pièces de support (16) pour le palier respectif (9) du rouleau presseur (5) est relativement élastique dans la région de la charge de palier résultante (12), de telle manière que la face d'appui (A) soit plus élastique que l'autre zone périphérique autour de l'axe à supporter (10) du rouleau presseur (5).

2. Dispositif de pressage selon la revendication 1, **caractérisé en ce que** la face d'appui élastique (A) s'étend sur une zone périphérique de 60 à 90°, de préférence de 30 à 120°.

3. Dispositif de pressage selon la revendication 1 ou 2, **caractérisé en ce que** la pièce de support (16) présente, pour la réalisation d'une face d'appui élastique (A), des évidements (13), de préférence en forme de fentes en face du palier (9) dans la région de la face d'appui correspondante (A).

4. Dispositif de pressage selon l'une quelconque des revendications précédentes, **caractérisé en ce que** la pièce de support (16) présente une matière élastique dans la région de la face d'appui élastique (A).

5. Dispositif de pressage selon l'une quelconque des revendications précédentes, **caractérisé en ce que** la pièce de support (16) s'appuie en un ou plusieurs points fixes (14) sur une chaise ou est supportée par celle-ci, qui sont situés à l'extérieur du secteur circulaire qui est formé par l'axe (10) du rouleau presseur (5) et la face d'appui élastique (A).

6. Dispositif de pressage selon l'une quelconque des revendications précédentes, **caractérisé en ce que** le rouleau presseur (5) possède un palier libre (9), disposé de préférence du côté conducteur, en particulier sous la forme d'un Carblager.

7. Dispositif de pressage selon l'une quelconque des revendications précédentes, **caractérisé en ce qu'**au moins un rouleau d'appui (6) possède une enveloppe flexible (18) et l'élément de pressage (8) présente une surface de pressage concave pour former une fente de pressage prolongée.

8. Dispositif de pressage selon l'une quelconque des revendications précédentes, **caractérisé en ce que** les paliers (9) du rouleau presseur (5) et les paliers d'au moins un rouleau d'appui (6) s'appuient avec un élément de pressage (8) dans des pièces de support séparées (15, 16).

9. Dispositif de pressage selon la revendication 8, **caractérisé en ce que** les pièces de support séparées (15, 16) sont reliées l'une à l'autre au moins à une extrémité de rouleau au moyen d'au moins un tirant (11).

10. Dispositif de pressage selon la revendication 9, **caractérisé en ce que** les pièces de support (15, 16) sont reliées l'une à l'autre au moyen d'au moins deux tirants (11).

11. Dispositif de pressage selon la revendication 10, **caractérisé en ce que** les tirants (11) sont approximativement parallèles à la tangente (20) reliant les boîtiers de palier du rouleau presseur (5) et du rouleau d'appui (6).
